# EUROPÄISCHE PATENTSCHRIFT

(11) **EP 4 269 029 B1**
(45) Veröffentlichungstag und Bekanntmachung des Hinweises auf die Patenterteilung: **17.06.2026**
(21) Anmeldenummer: 22170473.7
(22) Anmeldetag: 28.04.2022
(51) Int. Cl.: B25B 13/06, B25B 13/48, B25F 1/04, E05B 35/00

(54) **SCHALTSCHRANKSCHLÜSSEL UND SCHLÜSSELHERSTELLUNG**
SWITCH CABINET KEY AND KEY PRODUCTION
CLÉ POUR ARMOIRES ÉLECTRIQUES ET FABRICATION DE CLÉ

(43) Veröffentlichungstag der Anmeldung: 01.11.2023
(73) Patentinhaber: Schuebo GmbH, 57223 Kreuztal (DE)
(72) Erfinder: Brücher, Frank, 57223 Kreuztal (DE); Tenhaken, Stefan, 57078 Siegen (DE)
(74) Vertreter: Grosse Schumacher Knauer von Hirschhausen

(56) Entgegenhaltungen:
- WO-A1-2011/101397
- CN-A- 106 112 888
- FR-A- 615 140
- US-A1- 2010 293 721
- US-A1- 2012 255 399
- US-A1- 2016 318 159
- US-A1- 2016 354 910
- US-B1- 7 316 172

## Beschreibung

### GEBIET DER ERFINDUNG

Die Erfindung betrifft einen Schaltschrankschlüssel nach dem Oberbegriff des Anspruchs 1. Ein derartiger Schaltschrankschlüssel ist bereits aus der WO 2011/101397 A1 bekannt. Der Schlüssel ist mit mehreren Schlüsselelementen zum Öffnen/Schließen an sich bekannter Verschlussvorrichtungen und/oder zum Betätigen von an sich bekannten Befestigungsmitteln, etwa Schrauben, Muttern und dergleichen, ausgestattet. Der Schlüssel umfasst einen ersten Schlüsselarm und einen mit dem ersten Schlüsselarm mittels Gelenk-Verbindung um eine Schlüssel-Drehachse dreh- respektive schwenkbeweglich verbundenen zweiten Schlüsselarm. Die Schlüsselarm-Drehachse und die Richtung der Längsausdehnung der Schlüsselarme verlaufen senkrecht zueinander. Jeder Schlüsselarm weist an dem ersten Ende eine die Schlüssel-Drehachse definierende Gelenk-Verbindungs-Aufnahme (Bohrung) und an dem gegenüberliegenden Ende ein Schlüsselelement zum Betätigen einer Verschlussvorrichtung oder eines Befestigungsmittels auf. Die Schlüsselarme sind in einer Transport-Stellung eng zueinander benachbart und in einer Handhabungs-Stellung bilden sie einen Winkel zwischen dem ersten und dem zweiten Schlüsselarm aus.

Die Erfindung betrifft außerdem ein Verfahren zum Herstellen eines Schaltschrankschlüssels nach dem Oberbegriff des Anspruchs 13**.**

### TECHNOLOGISCHER HINTERGRUND

Multifunktionswerkzeuge sind inzwischen weit verbreitet. Je mehr Funktionen das Werkzeug abdecken soll, desto größer, mithin unhandlicher, wird es. Hier setzt die Erfindung ein.

### DARSTELLUNG DER ERFINDUNG

Der Erfindung liegt die Aufgabe zugrunde, die Handhabbarkeit multifunktioneller Werkzeuge mit vielen Werkzeugfunktionen zu verbessern. Diese Aufgabe wird durch einen Schlüssel nach Anspruch 1 gelöst. Weitere Ausgestaltungen der Erfindung sind Gegenstand der Unteransprüche. Bei dem Schlüssel ist demnach vorgesehen, dass das Schlüsselelement des ersten und/oder des zweiten Schlüsselarms in einem abgewinkelten Bereich des jeweiligen (ersten und/oder zweiten) Schlüsselarms angeordnet ist. Es kann demnach ein Schlüsselarm mit einem abgewinkelten Bereich vorgesehen sein und ein Schlüsselarm ohne abgewinkelten Bereich, oder zwei Schlüsselarme mit jeweils einem abgewinkelten Bereich. Die Schlüsselarme sind bevorzugt aus Metall gebildet. In der Transport-Stellung fluchten die Schlüsselarme, in der Handhabungs-Stellung sind die Schlüsselarme gespreizt und spannen eine gemeinsame Schlüsselarm-Ebene auf und bilden darin einen Schlüsselarm-Winkel, beispielsweise einen Winkel zwischen etwa 45° und etwa 135°. Durch die Schwenkbarkeit der Schlüsselarme wird erreicht, dass der Schlüssel in der Transport-Stellung, d. h. in der Stellung, in der Schlüssel beispielsweise in einem Gepäckstück oder in einer Hosentasche transportiert wird, sehr kompakt ist mit geringen Abmessungen, und dass der Schlüssel in der Handhabungs-Stellung, d. h. in der Stellung mit gespreizten Schlüsselarmen, einen günstigen Hebel zum Betätigen der Schlüsselelemente bietet. Dieser Effekt wird dadurch verstärkt, dass zumindest ein Schlüsselarm endseitig abgewinkelt ist, so dass das Schlüsselelement bequem und ohne Handhabungskomplikationen in das jeweilige Gegenstück (Verschlussvorrichtung) eingefügt werden kann. Sofern beide Schlüsselarme jeweils einen abgewinkelten Bereich aufweisen, ist es zweckmäßig, wenn der zweite Schlüsselarm kürzer ist als der erste Schlüsselarm, wobei die abgewinkelten Bereiche der Schlüsselarme in der Transport-Stellung eine zueinander eng benachbarte Position einnehmen. Der abgewinkelte Bereich ist um eine (Biege- oder Knick-)Achse abgewinkelt, die zur Richtung der Längsausdehnung (x) des jeweiligen Schlüsselarms senkrecht oder nahezu senkrecht steht. Bevorzugt ist der abgewinkelte Bereich um 90° gegenüber dem Schlüsselarm abgewinkelt, es kann aber auch ein größerer oder ein kleinerer BiegeWinkel vorgesehen sein, beispielsweise weniger als ca. 140° oder mehr als ca. 40°. In der kompakten Schlüsselarmstellung schmiegen sich die Schlüsselarme und die abgewinkelten Schlüsselelemente demnach zumindest bereichsweise aneinander an, was wiederum platzsparend ist und die Handhabbarkeit in der Transport-Stellung verbessert.

Eine Verbesserung der Handhabbarkeit multifunktioneller Werkzeuge mit vielen Werkzeugfunktionen gelingt ferner durch einen Schlüssel nach Anspruch 2. Demnach ist vorgesehen, dass das Schlüsselelement des zweiten Schlüsselarmes in einem abgewinkelten Bereich des zweiten Schlüsselarms angeordnet ist, und dass das Schlüsselelement des ersten Schlüsselarms ohne abgewinkelten Bereich als endseitig angeordnetes U-förmiges Element mit stabilen, insbesondere flach gebildeten, Schenkeln gebildet ist, wobei das U-förmige Schlüsselelement des ersten Schlüsselarms dazu geeignet ist, eine an sich bekannte Doppelbart-Verschlussvorrichtungen zu betätigen. Insofern ist das endseitig und ohne Abwinklung angeordnete Schlüsselelement des ersten Schlüsselarms als "U" respektive als Gabel mit zwei Zinken gebildet. Die Geometrie des Schlüsselelementes des ersten Schlüsselarms kann wahlweise auch der eine (flachen, stark vereinfachten) Krone angenähert sein. Die "U"-, Gabel- oder Kronen-Form gewährleistet zum einen eine hohe Stabilität des Schlüsselelementes beim Betätigen der an sich bekannten Doppelbart-Schließung. Zum anderen ist das Schlüsselelement verglichen mit dem herkömmlichen Doppelbart sehr kompakt, da es im Wesentlichen flach gebildet ist. Außerdem lässt es sich vergleichsweise einfach fertigen, da es aus einem Blech gestanzt oder geschnitten wird und nicht im Druckgussverfahren hergestellt werden muss, so wie es beim herkömmlichen Doppelbart üblicherweise der Fall wäre. Indem der erste Schlüsselarm relativ zu dem zweiten Schlüsselarm verschwenkbar ist, kann das U-förmige Schlüsselelement des ersten Schlüsselarms vergleichsweise tief in das Schlüsselelement-Gegenstück, d. h. in das Doppelbart-Schloss, eindringen, so dass die Schließfunktion durch den zweiten Schlüsselarm nicht beeinträchtigt wird.

Für eine effektive Handhabung hat es sich als zweckmäßig erwiesen, wenn der abgewinkelte Bereich des Schlüsselarms respektive der Schlüsselarme um einen Winkel von 90° oder nahezu 90° gegenüber dem Schlüsselarm abgewinkelt ist. Fertigungstechnisch lässt sich dies erreichen, indem der abgewinkelte Bereich beispielsweise durch endseitiges Umbiegen des Schlüsselarms gebildet wird. Im Hinblick auf einen möglichst geringen Fertigungsaufwand des Schlüssels ist es zweckmäßig, wenn zumindest ein Schlüsselarm aus einem Blechbiegeteil gefertigt ist. In oder an dem abgewinkelten Bereich kann eine, insbesondere schlitzförmige, Öffnung im Schlüsselarm angeordnet sein. Durch die (schlitzförmige) Öffnung ist im abgewinkelten Bereich weniger Material, was zur Bildung des abgewinkelten Bereichs umzubiegen ist. Es kommt wegen der (schlitzförmigen) Öffnung beim Umbiegen auch nicht zu einer Materialstauchung oder Material-Deformierung im Bereich der Knickstelle. Die (schlitzförmige) Öffnung kann so angeordnet sein, dass sie in eine Aussparung des Schlüsselelementes hineinragt, oder so, dass eine Aussparung des Schlüsselelementes in die (schlitzförmige) Öffnung hineinragt. Durch diese geometrische Zusammenführung von Aussparung und schlitzförmiger Öffnung kann das Schlüsselelement kleiner respektive kompakter dimensioniert werden und es verbessert sich dadurch die Handhabbarkeit des Schlüssels.

Im Hinblick auf eine optimierte Ergonomie beim Betätigen des Schlüssels kann es vorteilhaft sein, wenn die Querschnittsfläche jedes Schlüsselarms gleichgroß, oder nahezu gleichgroß ausgebildet ist. Im Hinblick auf ein möglichst geringes Schlüssel-Gewicht und möglichst geringe Abmessungen kann eine Verjüngung des Schlüsselarms dergestalt vorgesehen sein, dass die Querschnittsfläche in der Nähe des Schlüsselelementes kleiner ist als die Querschnittsfläche in der Nähe der Gelenk-Verbindungs-Aufnahme. Die Verjüngung gestattet im Übrigen eine schmalere Gestaltung der Schlüsselarm-Enden, insbesondere des abgewinkelten Bereichs und der Schlüsselelemente, so dass diese ohne weitere Gestaltungsmaßnahmen in die Verschlussvorrichtungen passen.

Der Schlüssel wird dann besonders kompakt und gut handhabbar, wenn jeder Schlüsselarm zumindest abschnittsweise flach gebildet ist. D. h. jeder Schlüsselarm hat einen rechteckigen oder nahezu rechteckigen Arm-Querschnitt, wobei die Schmalseiten der Arm-Querschnittsfläche deutlich kürzer sind ist als die Längsseiten der Arm-Querschnittsfläche. In der Transport-Stellung bilden die Schmalseiten der flachen Schlüsselarme abschnittsweise, insbesondere in einem Abschnitt zwischen der Gelenk-Befestigungs-Aufnahme des Schlüssels und den Schlüsselelementen, zumindest eine plane oder nahezu plane Seitenfläche des Schlüssels, vorzugsweise zwei gegenüberliegende, plane oder nahezu plane Seitenflächen des Schlüssels. Wenn die Schlüsselarme in der Transport-Stellung angeordnet sind entsteht ein kompakter Schlüssel mit einer rechteckigen oder nahezu rechteckigen Gesamtquerschnittsfläche im Bereich zwischen den Enden der Schlüsselarme. An dem einen Ende der Schlüsselarme ist die Gelenk-Verbindung angeordnet und an dem anderen Ende sind die zum Teil abgewinkelten Schlüsselelemente. Bei denjenigen Schlüsselarmen, die endseitig abgewinkelt sind, hat die Abwinklung jeweils die gleiche Orientierung. Insofern hat der Schlüssel in der Transport-Stellung eine Form, die einer L-förmigen Geometrie angeglichen ist. In der Handhabungsstellung wird einer der Schlüsselarme gegenüber dem anderen Schlüsselarm oder den anderen Schlüsselarmen beispielsweise um 90° verschwenkt. Dadurch ragt ein Schlüsselarm aus der kompakten L-Form des Schlüssels heraus. Beim Betätigen hat der Anwender den kompakten Schlüssel so in seiner Hand, dass die Finger diejenigen Schlüsselarme umgreifen, die in der Transport-Stellung verblieben sind, so dass die Schlüsselarme in der Transport-Stellung (Schwenkwinkel 0°) einen Hebel bilden für den einen herausgeschwenkten, zu betätigenden Schlüsselarm in seiner 90°-Handhabungs-Stellung.

Besonders effektiv im Hinblick auf möglichst viele Schlüsselelement-Funktionen ist der Schlüssel gemäß einer vorteilhaften Ausgestaltung dann, wenn mehrere, d. h. mehr als zwei, Schlüsselarme vorgesehen sind. So kann beispielsweise ein dritter Schlüsselarm vorgesehen sein, der mittels Gelenk-Verbindung um die Schlüssel-Drehachse drehbeweglich mit dem ersten und dem zweiten Schlüsselarm verbundenen ist. Der dritte Schlüsselarm ist dabei kürzer ausgebildet als der zweite Schlüsselarm. Das Schlüsselelement des dritten Schlüsselarms ist in einem abgewinkelten Bereich des dritten Schlüsselarms angeordnet, wobei die abgewinkelten Bereiche des zweiten Schlüsselarms und des dritten Schlüsselarms in der Transport-Stellung zueinander eng benachbart angeordnet sind. Somit ist auch ein Schlüssel mit mehr als zwei Schlüsselarmen in der Transport-Stellung sehr kompakt und handlich. Die Schlüsselarme können aus der Transport-Stellung herausgedreht werden, etwa zum Auswählen eines Schlüsselelementes können die Schlüsselarme aufgefächert werden. Nach der Auswahl des zu betätigenden Schlüsselelementes können die nicht zu verwendenden Schlüsselarme in die Transport-Stellung zurückgedreht werden und nur der zu verwendende Schlüsselarm ragt, beispielsweise unter einem Winkel von 90° oder nahezu 90° aus dem Schlüssel heraus. Bei dem Schlüssel können weitere Schlüsselarme vorgesehen sein, wobei der vierte Schlüsselarm kürzer ist als der dritte, und der fünfte Schlüsselarm kürzer ist als der vierte, der sechste ist kürzer als der fünfte und so weiter. Der n-te Schlüsselarm wäre kürzer als der (n-1)-te Schlüsselarm, wobei n eine natürliche Zahl größer als 5 ist (also n = 6, 7, 8, 9, 10, ...).

Zum Betätigen von Schließvorrichtungen, wie sie beispielsweise bei Schaltschränken vorgesehen sind, umfasst zumindest ein Schlüsselelement zumindest eine Aussparung, deren Geometrie der der Schließvorrichtung entspricht. Es gibt Schließvorrichtungen mit einer Dreikant-Geometrie, einer Vierkant-Geometrie oder anderen Geometrien. Insofern ist es zweckmäßig, wenn die Geometrie der Aussparung im Schlüsselelement dreieckig, viereckig oder mehreckig gebildet ist, so dass mit dem Schlüsselelement eine Verschlussvorrichtung mit Dreikant oder Vierkant oder ähnlichem betätigbar ist. Es kann zumindest ein Schlüsselelement als Stufenschlüsselelement gebildet sein. Ein Stufenschlüsselelement umfasst bevorzugt eckige Schlüsselelemente unterschiedlicher Größe/(Schlüssel-)Maße, welche in abgestufter Abfolge in oder an einem Schlüsselarm angeordnet sind. Das Stufenschlüsselelement kann flach gebildet sein, d. h. die Materialstärke des Schlüsselelementes ist deutlich geringer als die Läng und die Breite des Elementes. Die Materialstärke des Stufenschlüsselelementes kann exakt oder nahezu der Materialstärke des Schlüsselarms entsprechen, an das Stufenschlüsselelement angeordnet ist. Zumindest ein Schlüsselelement kann als Schlüsselelement einen Dosen- und/oder Flaschenöffner umfassen. Auch das den Dosen-/Flaschenöffner umfassende Schlüsselelement kann flach gebildet sein.

Besonders effektiv im Hinblick auf Herstellungsaufwand und Handhabbarkeit wird der Schlüssel dann, wenn die Geometrie einer der Aussparungen durch ein erstes Quadrat gebildet ist und ein zu dem ersten Viereck um einen Winkel von 45° gedreht und über dem ersten Quadrat angeordnetes zweites Quadrat, welches größer oder kleiner ist als das erste Quadrat. So können pro Schlüsselelement beispielsweise eine erste Vierkant-Schließung betätigbar sein und eine zweite (größere oder kleinere) Vierkant-Schließung. Alternativ kann die Geometrie einer der Aussparungen durch ein erstes Quadrat gebildet sein und ein über dem ersten Quadrat angeordnetes, insbesondere gleichseitiges, Dreieck. So können pro Schlüsselelement mehrere Schließungen betätigbar sein, beispielsweise kann mit einem der Schlüsselelemente sowohl eine Vierkant-Schließung als auch eine Dreikant-Schließung betätigbar sein. Alternativ kann die Geometrie einer der Aussparungen durch ein erstes, insbesondere gleichseitiges, Dreieck gebildet sein und ein zu dem ersten Dreieck um einen Winkel von 60° gedrehtes zweites Dreieck, wobei das zweite Dreieck größer oder kleiner ist als das erste Dreieck. So können pro Schlüsselelement beispielsweise eine erste Dreikant-Schließung betätigbar sein und eine zweite (größere oder kleinere) Dreikant-Schließung.

Gemäß einer weiteren Ausgestaltung kann vorgesehen sein, in jedem Schlüsselarm im Bereich zwischen der Gelenk-Befestigung und dem Schlüsselelement eine eckige, insbesondere 6-eckige, Öffnung angeordnet ist, wobei die Öffnungen des ersten und jedes weiteren Schlüsselarms in der Transport-Stellung in einer Flucht liegen, welche parallel zur Drehachse der Gelenkbefestigung orientiert ist, und dass die fluchtenden Öffnungen der Schlüsselarme in der Transport-Stellung eine Bitaufnahme bilden. So kann in dem Schlüssel (in Transport-Stellung) ein Werkzeugeinsatz oder (Schraub-)Bit angeordnet werden, wodurch die Schlüsselfunktionen vielfach erweitert werden. Das in der Bitaufnahme angeordnete Bit hat insbesondere dann einen sehr stabilen Sitz, wenn die an der Bitaufnahme beteiligten Schlüsselarme in der jeweiligen Transport-Stellung geringfügig zueinander verdreht oder versetzt werden. Die Öffnung der Bitaufnahme wird dadurch verändert und das Bit sitzt fest(er) in der Aufnahme. Dies ist insbesondere dann von erheblichem Vorteil, wenn das sich das Bit in einer Schraube verkantet hat und es eines höheren Kraftaufwands bedarf, um Bit und Schraube nach Betätigung der Schraube wieder zu trennen.

Der Schlüssel kann ein an einem flexiblen Befestigungselement, insbesondere an einer Kette oder an einem Band oder an einem Draht oder an einer Drahtschlaufe, mit dem Schlüssel unverlierbar befestigtes Bitelement umfassen, welches bevorzugt als Einfachbit oder Doppelbit oder Mehrfachbit gebildet ist. Mit einem, insbesondere aufrollbaren oder aufwickelbaren, Haltemittel, etwa einer einen Draht oder eine Schnur umfassenden Aufrollvorrichtung, gelingt ein Befestigen des Schlüssels an einem Kleidungsstück oder an einer Tasche oder an einem Koffer des Anwenders. Das Haltemittel respektive die Aufrollvorrichtung kann einen Halte-Clip umfassen.

Die Handhabbarkeit wird insbesondere dadurch verbessert, dass an einem oder mehreren Schlüsselarmen zumindest ein Anschlagmittel vorgesehen ist, welches den Schwenkwinkel zumindest eines Schlüsselarms relativ zu einem anderen Schlüsselarm begrenzt, insbesondere so, dass ein maximaler Schwenkwinkel von 110° oder nahezu 110° vorgesehen ist, vorzugsweise 90° oder nahezu 90°. Der Schwenkwinkel von ca. 110° ermöglicht zum einen eine optimale Hebelwirkung und zum anderen eine gute Ergonomie, d. h. der Schlüssel liegt besser in der Hand als bei anderen Schwenkwinkeln. Das Anschlagmittel kann einen Nocken umfassen, der etwa im Bereich der Gelenk-Verbindungs-Aufnahme an der Schlüsselarm-Schmalseite angeordnet ist, wobei der Nocken dann gegen eine Anschlagsfläche des Anschlagsmittels stößt, wenn der maximale Schwenkwinkel (ca. 90°) erreicht ist. Die Anschlagsfläche kann beispielsweise an der Schmalseite des ersten Schlüsselarms angeordnet sein.

Es kann bei einer vorteilhaften Schlüsselvariante zumindest ein Zusatz-Schlüsselelement vorgesehen sein, welches an einem der Schlüsselarme so angeordnet ist, dass das Zusatz-Schlüsselelement in der Transport-Stellung der Schlüsselarme an der Schlüsselseite angeordnet ist. Das Zusatz-Schlüsselelement kann beispielsweise eine Heizkörperentlüftungs-Betätigungsvorrichtung umfassen oder daraus gebildet sein, wobei der kompakte Schlüssel mit Transport-Stellung der Schlüsselarme eine Handhabe des Zusatz-Schlüsselelementes bildet. Sofern der Schlüsselarm, an dem das Zusatz-Schlüsselelement angeordnet ist, wie oben beschrieben flach gebildet ist, wäre es zweckmäßig, wenn das Zusatz-Schlüsselelement an der Schmalseite des betreffenden Schlüsselarms angeordnet ist.

Eine weitere Verbesserung der Haptik und der Schlüssel-Handhabung kann ferner dann gegeben sein, wenn jeder Schlüsselarm im Bereich der Gelenk-Verbindungs-Aufnahme so abgewinkelt ist, dass zwischen der Schlüsselarm-Längsrichtung und der Schlüsselarm-Drehachse ein Schlüsselarm-Winkel vorgesehen ist. Der Schlüsselarm-Winkel kann beispielsweise in einem Winkelbereich zwischen etwa 5° und etwa 50° liegen, vorzugsweise etwa 20°.

Eine Verbesserung der Handhabbarkeit multifunktioneller Werkzeuge mit vielen Werkzeugfunktionen gelingt außerdem durch ein Schlüssel-Herstellungsverfahren nach Anspruch 13. Demnach wird ein hierin beschriebener Schlüssel dadurch hergestellt, dass die Schlüsselarme aus einem Blech ausgeschnitten oder ausgestanzt werden, und dass der abgewinkelte Bereich eines Schlüsselarms durch endseitiges Umbiegen des Schlüsselarms gebildet wird. Ein aufwändiges Gießen oder ein Druckgussverfahren ist insofern nicht erforderlich, das vorgesehene Stanzen/Schneiden gelingt mit geringerem apparativem und zeitlichem Aufwand. Das Umbiegen der Enden der Schlüsselarme bildet den zweiten und letzten Arbeitsschritt, wobei die Aussparungen für die Schlüsselelemente im ersten Stanz-/Schneid-Arbeitsschritt gebildet werden.

Vor dem Umbiegen des Schlüsselarms kann in oder an oder unmittelbar neben dem abgewinkelten Bereich eine, insbesondere schlitzförmige, Öffnung in dem Schlüsselarm angeordnet werden. Die (schlitzförmige) Öffnung kann bevorzugt in der Mitte des Schlüsselarms angeordnet sein. Der Anteil des umzubiegenden Materials des Schlüsselarms wird durch die (schlitzförmige) Öffnung effektiv reduziert, was das Umbiegen einerseits erleichtert und was andererseits dazu führt, dass der Schlüsselarm stabiler, d. h. mit größerer Stärke, ausgeführt werden kann.

In oder an dem abgewinkelten Bereich zumindest eines der Schlüsselarme kann eine insbesondere schlitzförmige Öffnung vorgesehen sein, die etwa mittig im Schlüsselarm angeordnet ist, und die sich bis in die Ausnehmung im Schlüsselelement erstreckt. Dadurch wird die effektive Breite des umzubiegenden Materials reduziert, was das Umbiegen erleichtert. Unerwünschte Deformationen beim Umbiegen insbesondere im Bereich der Aussparungen werden dadurch vermieden.

Da Schaltschrankschlüssel vom Anwender stets mitgeführt werden, besteht hier ein besonderer Bedarf daran, einen kompakten und möglichst gut und einfach handhabbaren Schlüssel zu verwenden.

Die vorgenannten sowie die beanspruchten und in den Ausführungsbeispielen beschriebenen, erfindungsgemäß zu verwendenden Bauteile unterliegen in ihrer Größe, Formgestaltung, Materialauswahl und technischen Konzeption keinen besonderen Ausnahmebedingungen, so dass die in dem Anwendungsgebiet bekannten Auswahlkriterien uneingeschränkt Anwendung finden können.

Weitere Einzelheiten, Merkmale und Vorteile des Gegenstandes der Erfindung ergeben sich aus den Unteransprüchen, sowie aus der nachfolgenden Beschreibung und der zugehörigen Zeichnung, in der - beispielhaft - ein Ausführungsbeispiel eines Schaltschrankschlüssels dargestellt ist. Auch einzelne Merkmale der Ansprüche oder der Ausführungsformen können mit anderen Merkmalen anderer Ansprüche und Ausführungsformen kombiniert werden.

### KURZBESCHREIBUNG DER FIGUREN

In der Zeichnung zeigen
- Fig. 1: einen Schaltschrankschlüssel in perspektivischer Ansicht (Transport-Stellung),
- Fig. 2: einen Schaltschrankschlüssel gemäß Fig. 1 mit aufgefächerten Schlüsselarmen,
- Fig. 3: einen Schaltschrankschlüssel gemäß Fig. 1 u. 2 in seitlicher Ansicht,
- Fig. 4: einen Schaltschrankschlüssel gemäß Fig. 1 bis 3 in Vorderansicht,
- Fig. 5: einen Schaltschrankschlüssel gemäß Fig. 1 bis 4 in Aufsicht,
- Fig. 6A/B: eine Variante eines Schaltschrankschlüssels in verschiedenen Ansichten,
- Fig. 7: eine Variante eines Schlüsselarms in perspektivischer Ansicht und
- Fig. 8A/B: perspektivische Ansichten einer Variante eines Schlüssels.

### DETAILLIERTE BESCHREIBUNG VON AUSFÜHRUNGSBEISPIELEN

Eine perspektivische Ansicht eines Schaltschrankschlüssels 100 kann der Fig. 1 entnommen werden. Der Schlüssel 100 umfasst einen ersten Schlüsselarm 1 und vier weitere Schlüsselarme 2, 3, 4, 5, die mit der Gelenk-Verbindung 7 dreh- oder schwenkbeweglich miteinander verbunden sind. Eine Ansicht der Schlüsselarme 1, 2, 3, 4, 5 in einer aufgefächerten Stellung kann der Fig. 2 entnommen werden.

Mit Ausnahme des ersten Schlüsselarms 1 bilden die Enden der Schlüsselarme 2, 3, 4, 5, welche den Gelenk-Verbindungs-Aufnahmen 15 der Arme 2, 3, 4, 5 jeweils gegenüberliegen, einen abgewinkelten Bereich 8, in dem das jeweilige Schlüsselelement 9 des Schlüsselarms 2, 3, 4, 5 angeordnet ist. Dies ist in Fig. 1 dargestellt. In den abgewinkelten Schlüsselelementen 9 sind jeweils Aussparungen 10 angeordnet, womit Verschlussvorrichtungen von Schaltschränken betätigbar sind.

Bei der Variante gemäß Fig. 1 ist die Querschnittsfläche jedes Schlüsselarms 1, 2, 3, 4, 5 gleichgroß oder nahezu gleichgroß ausgebildet. Es ist eine Verjüngung 14 des Schlüsselarms 1, 2, 3, 4, 5 dergestalt vorgesehen, dass die Querschnittsfläche in der Nähe des Schlüsselelementes 9 kleiner ist als die Querschnittsfläche in der Nähe der Gelenk-Verbindungs-Aufnahme 15. Indem die Schlüsselarme 1, 2, 3, 4, 5 am gelenkseitigen Ende einen etwas größeren Querschnitt aufweisen, kann in dem breiteren Abschnitt des Schlüsselarms 1, 2, 3, 4, 5 eine Tasche für ein (Werkzeug-)Bit angeordnet werden, was in den Figuren 6A und 6B dargestellt ist.

Die Formen und Geometrien der Aussparungen 10 können der Darstellung gemäß Fig. 2 entnommen werden. Demnach umfasst die Aussparung 10 des zweiten Schlüsselarms 2 eine Kombination aus zwei dreieckigen Geometrien, die des dritten Schlüsselarms 3 eine Kombination aus zwei quadratischen Formen, die des vierten Schlüsselarms 4 eine dreieckige Geometrie und die des fünften Schlüsselarms 5 eine Kombination aus einer dreieckigen und einer viereckigen Geometrie.

Den Figuren 1 und 2 kann entnommen werden, dass die Schlüsselarme 1, 2, 3, 4, 5 des Schlüssels 100 eine unterschiedliche Länge aufweisen. So gelingt es, dass die abgewinkelten Schlüsselelemente 9 der Schlüsselarme 2, 3, 4, 5 in der Transport-Stellung gemäß Fig. 1 eng benachbart zueinander angeordnet sind. Zwischen den abgewinkelten Bereichen 8 des zweiten, dritten, vierten und fünften Schlüsselarms 2, 3, 4, 5 ist lediglich ein kleiner Spalt 11, damit die Schlüsselarme 2, 3, 4, 5 reibungsarm gegeneinander verschwenkt werden können.

Der Fig. 2 kann ferner entnommen werden, dass in jedem abgewinkelten Bereich 8 der Schlüsselarme 2, 3, 4, 5 eine schlitzförmige Öffnung 26 vorgesehen ist, die etwa mittig im Schlüsselarm 2, 3, 4, 5 angeordnet ist. Die schlitzförmige Öffnung 26 erstreckt sich bis in die Ausnehmung 10 im Schlüsselelement 9. Mit dem Schlitz 26 wird zum einen die effektive Breite des umzubiegenden Materials reduziert, was das Umbiegen und insofern das Herstellen des Schlüsselarms 2, 3, 4, 5 erleichtert. Deformationen beim Umbiegen, beispielsweise im Bereich der Aussparungen 10, werden dadurch vermieden. Zum anderen können durch die geometrische Zusammenführung von Ausnehmung 10 und schlitzförmiger Öffnung 26 die Schlüsselelemente 9 der Schlüsselarme 2, 3, 4, 5 kompakter gestaltet werden, was das Handling des Schlüssels 100 verbessert.

Gemäß Fig. 1 bilden die Schmalseiten 12 der Schlüsselarme 1, 2, 3, 4, 5 in der Transport-Stellung abschnittsweise eine plane Seitenfläche 13 des Schlüssels 100. Der Schlüssel 100 hat demnach in der Transport-Stellung eine kompakte und handliche Form. Dies kann auch der Darstellung gemäß Fig. 5 entnommen werden, die eine Aufsicht auf den Schlüssel 100 gemäß Fig. 1 zeigt (Transport-Stellung). Die Seitenflächen 13 des Schlüssels 100 sind abschnittsweise planar. Durch eine Verjüngung 14 im Bereich jedes Schlüsselarms 1, 2, 3, 4, 5 zwischen Schlüsselelement 9 und Gelenk-Verbindungs-Aufnahme 15 liegt der Schlüssel 100 beim Betätigen eines der Elemente 9 besser in der Hand des Anwenders.

Der Darstellung gemäß Fig. 2 kann die Beschaffenheit des Schlüsselelementes 9 des ersten Schlüsselarms 1 entnommen werden. Das Schlüsselelement 9 des ersten Schlüsselarms 1 umfasst eine gabel- oder U-förmige Krone 16, mit der eine Doppelbartschließung betätigbar ist. Anders als beim herkömmlichen Doppelbart-Schließwerkzeug ist das Schlüsselelement 9 des ersten Schlüsselarms 1 aus einem flachen Blechteil gebildet. Es zeichnet sich durch hohe Stabilität aus und durch vergleichsweise geringen Herstellungsaufwand.

Den Figuren 1 und 2 kann entnommen werden, dass an dem zweiten, dritten, vierten und fünften Schlüsselarm 2, 3, 4, 5 schmalseitig jeweils ein Nocken 16 eines Anschlagsmittels 18 angeordnet ist. Anhand der Fig. 2 kann nachvollzogen werden, dass sich der Nocken 17 jedes Schlüsselarms 2, 3, 4, 5 beim Verschwenken des Arms 2, 3, 4, 5 auf die Anschlagplatte 19 des Anschlagmittels 18 zubewegt, wobei die Anschlagplatte 19 an der Schmalseite 12 des ersten Schlüsselarms 1 angeordnet ist. Durch das Anschlagmittel 18 wird erreicht, dass der zweite, dritte, vierte und fünfte Schlüsselarm 2, 3, 4, 5 jeweils nur um einen Winkel von etwa 90° gegenüber dem ersten Schlüsselarm 1 verschwenkt werden kann. Der um 90° verschwenkte Schlüsselarm nimmt die Handhabungs-Stellung ein, d. h. diejenige Stellung, in der das Schlüsselelement 9 des betreffenden Arms mit optimalem Handling und optimaler Hebelwirkung betätigbar ist.

Im Bereich der Anschlagplatte 19 des ersten Schlüsselarms 1, wie in den Figuren 1 und 2 dargestellt, ist ein Zusatz-Schlüsselelement 20 vorgesehen, welches bevorzugt dann betätigbar ist, wenn die Schlüsselarme 1, 2, 3, 4, 5 in der Transport-Stellung angeordnet sind.

Eine seitliche Ansicht des Schlüssels 100 gemäß Fig. 1 ist in der Fig. 3 dargestellt. Dort ist zu erkennen, dass die flach gebildeten Schlüsselarme 1, 2, 3, 4, 5 in der Transport-Stellung eng zueinander benachbart angeordnet sind, woraus sich eine sehr kompakte Form des Schlüssels 100 ergibt. Indem die Enden der Schlüsselarme 2, 3, 4, 5, mit Ausnahme des ersten Schlüsselarms 1 abgewinkelt sind, ergibt sich für den Schlüssel 100 in der dargestellten Transport-Stellung eine L-Form. Die Gelenk-Verbindung 7 umfasst zwei Verbindungsplatten 21, die durch eine Schraube-/Mutter-Verbindung und eine dazwischen angeordnete Schlüssel-Drehachse miteinander verbunden sind. Die Drehachse sitzt in den Gelenk-Verbindungs-Aufnahmen 15 der Schlüsselarme 1, 2, 3, 4, 5.

Der Fig. 4 kann eine Vorderansicht des Schlüssels 100 entnommen werden (Transportstellung). An dem ersten Schlüsselarm 1 ist ein Haltemittel 22 vorgesehen, an welchem eine Kette oder ein Band oder dergleichen befestigt werden kann.

Bei der Schlüsselvariante gemäß der Figuren 6A (Aufsicht) und 6B (seitliche Ansicht) ist eine Bitaufnahme 23 vorgesehen. In den Schlüsselarmen 1, 2, 3 und 4 ist jeweils eine 6-eckige Öffnung 24 angeordnet. Die Öffnungen 24 liegen in der dargestellten Transport-Stellung in einer senkrecht zur Zeichenebene der Fig. 6A verlaufenden Flucht. In die Öffnungen 24 kann ein Bit eingeführt werden und dort gehalten werden. Indem in dem Schlüsselarm 5 keine entsprechende Öffnung vorgesehen ist, hat das Bit dort eine Anschlagfläche und sitzt fest in den fluchtenden Öffnungen 24. Alternativ kann vorgesehen sein, dass auch in dem Arm 5 eine entsprechend fluchtende Öffnung 24 angeordnet ist, so dass das Bit durch die Öffnungen 24 hindurchgesteckt werden kann. Ein Verrutschen eines durchsteckbaren Bits kann durch Verkanten der Schlüsselarme (1, 2, 3, 4, 5) erzielt werden. Das Bit kann als Doppelbit gebildet sein und mittels Kette oder Drahtschlaufe unverlierbar an dem Schlüssel 100, beispielsweise an dem Haltemittel 22, befestigt sein. Der Verlauf der Bitaufnahme 23 in dem Schlüssel 100 (Transport-Stellung) ist in Fig. 6B mit strichlierten Linien angedeutet.

Eine Variante eines Schlüsselarms (2, 3, 4, 5) ist in Fig. 7 exemplarisch dargestellt. Demnach ist der Schlüsselarm (2, 3, 4, 5) im Bereich der Gelenk-Verbindungs-Aufnahme 15 so abgewinkelt, dass zwischen der Schlüsselarm-Längsrichtung x und der Schlüsselarm-Drehachse ein Schlüsselarm-Winkel 25 gebildet wird. Der Schlüsselarm-Winkel 25 kann beispielsweise etwa 20° betragen. Bei einer (nicht dargestellten) Schlüsselarm-Variante können sämtliche Schlüsselarme (1, 2, 3, 4, 5) einen identischen Schlüsselarm-Winkel 25 aufweisen, so dass der Schlüssel 100 besser in der Hand des Anwenders liegt, wenn sich alle Schlüsselarme (1, 2, 3, 4, 5) in der Transportstellung befinden, oder wenn sich einer der Schlüsselarme (1, 2, 3, 4,5) in der Handhabungs-Stellung befindet und die anderen Schlüsselarme in der Transportstellung sind.

Die Figuren 8A und 8B zeigen perspektivische Ansichten eines Schlüssels 100 mit zusätzlichen Schlüsselelementen 9. Ein Schlüsselelement 9 ist als Stufenschlüssel 27 gebildet und ein weiteres Schlüsselelement 9 ist als Flaschenöffner 28 gebildet. Das Zusatz-Schlüsselelement 20 ist als Heizkörper-Entlüftungsventil-Schlüssel gebildet, wobei das Zusatz-Schlüsselelement 20 gemäß den Figuren 8A/B als Blechbiegeteil gebildet ist. Eine Abwicklung des Zusatz-Schlüsselelementes 20 hat eine im Wesentlichen U-förmige Geometrie. Das umgebogene Zusatz-Schlüsselelement 20 hat eine mehrseitige Aussparung, die in ein Gegenstück des Heizkörper-Ventils eingreifen kann.

Die Schlüssel-Variante 100 gemäß den Figuren 8A/B umfasst ein als Aufrollvorrichtung 29 gebildetes Haltemittel 29, mit dem der Schlüssel 100 an einer Hose oder an einer Tasche mit dem Clip 30 der Aufrollvorrichtung 29 befestigbar ist. In dem Gehäuse der Aufrollvorrichtung 29 ist ein Draht oder eine Schnur angeordnet, welche auf einer Welle im Gehäuse aufroll- respektive aufwickelbar ist. Die Welle ist mit einer Federkraft beaufschlagt, so dass der herausgezogene Draht oder die herausgezogene Schnur sich selbsttätig aufwickeln lässt.

### BEZUGSZEICHENLISTE

- 100: Schlüssel
- 1: erster Schlüsselarm
- 2: zweiter Schlüsselarm
- 3: dritter Schlüsselarm
- 4: vierter Schlüsselarm
- 5: fünfter Schlüsselarm
- 7: Gelenkverbindung
- 8: abgewinkelter Bereich
- 9: Schlüsselelement
- 10: Aussparung
- 11: Spalt
- 12: Schmalseite
- 13: Seitenfläche
- 14: Verjüngung
- 15: Gelenk-Verbindungs-Aufnahme
- 16: Krone
- 17: Nocken
- 18: Anschlagmittel
- 19: Anschlagplatte
- 20: Zusatz-Schlüsselelement
- 21: Verbindungsplatte
- 22: Haltemittel
- 23: Bitaufnahme
- 24: Öffnung
- 25: Schlüsselarm-Winkel
- 26: Schlitz
- 27: Stufenschlüsselelement
- 28: Flaschenöffner
- 29: Haltemittel mit Aufrollvorrichtung
- 30: Halte-Clip
- x: Schlüsselarm-Längsrichtung

## Patentansprüche

1. Schaltschrankschlüssel (100), mit mehreren Schlüsselelementen (9) zum Öffnen/Schließen an sich bekannter Verschlussvorrichtungen und/oder zum Betätigen von an sich bekannten Befestigungsmitteln, umfassend einen ersten Schlüsselarm (1) und einen mit dem ersten Schlüsselarm (1) mittels Gelenk-Verbindung (7) um eine Schlüssel-Drehachse drehbeweglich verbundenen zweiten Schlüsselarm (2),
wobei die Schlüsselarm-Drehachse und die Richtung der Längsausdehnung der Schlüsselarme (1, 2) senkrecht oder unter einem Schlüsselarm-Winkel zueinander verlaufen,
wobei jeder Schlüsselarm (1, 2) an dem ersten Ende eine die Drehachse definierende Gelenk-Verbindungs-Aufnahme (15) und an dem gegenüberliegenden Ende ein Schlüsselelement (9) zum Betätigen einer Verschlussvorrichtung oder eines Befestigungsmittels aufweist, und
wobei die Schlüsselarme (1, 2) in einer Transport-Stellung eng zueinander benachbart sind und in einer Handhabungs-Stellung einen Winkel zwischen dem ersten und dem zweiten Schlüsselarm (1, 2) ausbilden,
**dadurch gekennzeichnet, dass** das Schlüsselelement (9) des ersten und/oder des zweiten Schlüsselarms (1, 2) in einem abgewinkelten Bereich (8) des jeweiligen Schlüsselarms (1, 2) angeordnet ist.

2. Schaltschrankschlüssel (100) nach Anspruch 1, **dadurch gekennzeiehnet**, dass das Schlüsselelement (9) des zweiten Schlüsselarmes (2) in einem abgewinkelten Bereich (8) des zweiten Schlüsselarms (2) angeordnet ist, und dass das Schlüsselelement des ersten Schlüsselarms (1) ohne abgewinkelten Bereich als endseitig angeordnetes U-förmiges Element (16) mit stabilen, insbesondere flach gebildeten, Schenkeln gebildet ist, wobei das U-förmige Schlüsselelement (16) des ersten Schlüsselarms (1) dazu geeignet ist, eine an sich bekannte Doppelbart-Verschlussvorrichtungen zu betätigen.

3. Schaltschrankschlüssel (100) nach Anspruch 1 oder 2, **dadurch gekennzeichnet, dass** der abgewinkelte Bereich (8) um einen Winkel von 90° oder nahezu 90° gegenüber dem Schlüsselarm (1, 2) abgewinkelt ist, wobei der abgewinkelte Bereich (8) vorzugsweise durch endseitiges Umbiegen des Schlüsselarms (1, 2) gefertigt ist.

4. Schaltschrankschlüssel (100) nach einem der Ansprüche 1 bis 3, **dadurch gekennzeichnet, dass** zumindest ein Schlüsselarm (1, 2) aus einem Blechbiegeteil gefertigt ist.

5. Schaltschrankschlüssel (100) nach einem der Ansprüche 1 bis 4, **dadurch gekennzeichnet, dass** in oder an dem abgewinkelten Bereich (8) eine, insbesondere schlitzförmige, Öffnung (26) im Schlüsselarm (1, 2) angeordnet ist.

6. Schaltschrankschlüssel (100) nach einem der Ansprüche 1 bis 5, **dadurch gekennzeichnet, dass** jeder Schlüsselarm (1, 2) zumindest abschnittsweise flach gebildet ist, und dass in der Transport-Stellung die Schmalseiten (12) der flachen Schlüsselarme (1, 2) abschnittsweise, insbesondere in einem Abschnitt zwischen der Gelenk-Befestigungs-Aufnahme (15) und dem Schlüsselelement (9), zumindest eine plane oder nahezu plane Seitenfläche (13) des Schlüssels (100) bilden, vorzugsweise zwei plane oder nahezu plane Seitenflächen (13) des Schlüssels (100).

7. Schaltschrankschlüssel (100) nach einem der Ansprüche 1 bis 6, wobei ein dritter Schlüsselarm (3) vorgesehen ist, der mittels Gelenk-Verbindung (7) um die Schlüssel-Drehachse drehbeweglich mit dem ersten und dem zweiten Schlüsselarm (1, 2) verbundenen ist, **dadurch gekennzeichnet, dass** der dritte Schlüsselarm (3) kürzer ist als der zweite Schlüsselarm (2), und dass das Schlüsselelement (9) des dritten Schlüsselarms (3) in einem abgewinkelten Bereich (8) des dritten Schlüsselarms (3) angeordnet ist, wobei die abgewinkelten Bereiche (8) des zweiten Schlüsselarms (2) und des dritten Schlüsselarms (3) in der Transport-Stellung zueinander eng benachbart angeordnet sind, wobei, insbesondere, weitere Schlüsselarme (4, 5) vorgesehen sind, wobei der vierte Schlüsselarm (4) kürzer ist als der dritte, und der fünfte Schlüsselarm (5) kürzer ist als der vierte, und der n-te Schlüsselarm kürzer ist als der (n-1)-te Schlüsselarm, wobei n eine natürliche Zahl größer als 5 ist.

8. Schaltschrankschlüssel (100) nach einem der Ansprüche 1 bis 7, **dadurch gekennzeichnet, dass** zumindest ein Schlüsselelement (9) zumindest eine Aussparung (10) umfasst, die dreieckig, viereckig oder mehreckig gebildet ist, so dass mit dem Schlüsselelement (9) eine Verschlussvorrichtung mit Dreikant oder Vierkant betätigbar ist, und/oder dass zumindest ein Schlüsselelement (9) als Stufenschlüsselelement (27) gebildet ist, und/oder dass zumindest ein Schlüsselelement (9) einen Dosen- und/oder Flaschenöffner (28) umfasst.

9. Schaltschrankschlüssel (100) nach Anspruch 8, **dadurch gekennzeichnet,**
**dass** die Geometrie der Aussparung (10) durch ein erstes Quadrat gebildet ist und ein zu dem ersten Viereck um einen Winkel von 45° gedreht und über dem ersten Quadrat angeordnetes zweites Quadrat, welches größer oder kleiner ist als das erste Quadrat, oder
**dass** die Geometrie der Aussparung (10) durch ein erstes Quadrat gebildet ist und ein über dem ersten Quadrat angeordnetes, insbesondere gleichseitiges, Dreieck, oder
**dass** die Geometrie der Aussparung (10) durch ein erstes, insbesondere gleichseitiges, Dreieck gebildet ist und ein zu dem ersten Dreieck um einen Winkel von 60° gedrehtes zweites Dreieck, wobei das zweite Dreieck größer oder kleiner ist als das erste Dreieck.

10. Schaltschrankschlüssel (100) nach einem der Ansprüche 1 bis 9, **dadurch gekennzeichnet, dass** in jedem oder nahezu jedem Schlüsselarm (1, 2, 3, 4) im Bereich zwischen der Gelenk-Befestigungs-Aufnahme (15) und dem Schlüsselelement (9) eine eckige, insbesondere 6-eckige, Öffnung (24) angeordnet ist, wobei die Öffnungen (24) des ersten und jedes weiteren Schlüsselarms (2, 3, 4) in der Transport-Stellung in einer Flucht liegen, welche parallel zur Drehachse der Gelenk-Befestigung (7) orientiert ist, und dass die fluchtenden Öffnungen (24) der Schlüsselarme (1, 2, 3, 4, 5) in der Transport-Stellung eine Bitaufnahme (23) bilden.

11. Schaltschrankschlüssel (100) nach einem der Ansprüche 1 bis 10, **dadurch gekennzeichnet, dass** an einem oder mehreren Schlüsselarmen (2, 3, 4, 5) zumindest ein Anschlagmittel (18) vorgesehen ist, welches den Schwenkwinkel zumindest eines Schlüsselarms (2, 3, 4, 5) relativ zu einem anderen Schlüsselarm (1, 2, 3, 4, 5) begrenzt, insbesondere so, dass ein maximaler Schwenkwinkel von 110° oder nahezu 110° vorgesehen ist, vorzugsweise 90° oder nahezu 90°.

12. Schaltschrankschlüssel (100) nach einem der Ansprüche 1 bis 11, **gekennzeichnet durch** zumindest ein Zusatz-Schlüsselelement (20), welches an einem der Schlüsselarme (1, 2, 3, 4, 5) so angeordnet ist, dass das Zusatz-Schlüsselelement (20) in der Transport-Stellung der Schlüsselarme (1, 2, 3, 4, 5) an der Schlüsselseite (13) angeordnet ist.

13. Verfahren zum Herstellen eines Schaltschrankschlüssels (100) nach einem der Ansprüche 1 bis 12, **dadurch gekennzeichnet, dass** die Schlüsselarme (1, 2, 3, 4, 5) aus einem Blech ausgeschnitten oder ausgestanzt werden, und dass der abgewinkelte Bereich (8) eines Schlüsselarms (2, 3, 4, 5) durch endseitiges Umbiegen des Schlüsselarms (2, 3, 4, 5) gebildet wird.

14. Verfahren nach Anspruch 13, **dadurch gekennzeichnet, dass** vor dem Umbiegen des Schlüsselarms (2, 3, 4, 5) in oder an oder unmittelbar neben dem abgewinkelten Bereich (8) eine, insbesondere schlitzförmige, Öffnung (26) in dem Schlüsselarm (2, 3, 4, 5) angeordnet wird, so dass der Anteil des umzubiegenden Materials des Schlüsselarms (2, 3, 4, 5) effektiv reduziert wird.

## Claims

1. Switch cabinet key (100) having a plurality of key elements (9) for opening/closing locking devices that are known *per se* and/or for actuating fastening means that are known *per se,* comprising a first key arm (1) and a second key arm (2) connected rotatably about a key axis of rotation to the first key arm (1) via an articulated joint (7),
wherein the key arm axis of rotation and the direction of the longitudinal extension of the key arms (1, 2) extend perpendicularly or at a key arm angle to one another,
wherein each key arm (1, 2) has an articulated joint seating (15) on the first end thereof that defines the axis of rotation and a key element (9) for actuating a locking device or a fastening means on the opposite end, and
wherein the key arms (1, 2) are closely adjacent to one another in a transport position and form an angle between the first and second key arms (1, 2) in a handling position,
**characterized in that** the key element (9) of the first and/or the second key arm (1, 2) is arranged in an angled region (8) of the respective key arm (1, 2).

2. Switch cabinet key (100) according to Claim 1, **characterized in that** the key element (9) of the second key arm (2) is arranged in an angled region (8) of the second key arm (2), and that the key element of the first key arm (1) is formed without an angled region as a U-shaped element (16) on the end thereof with stable, in particular flat legs, wherein the U-shaped key element (16) of the first key arm (1) is designed to actuate a double-bit locking device that is known *per se*.

3. Switch cabinet key (100) according to Claim 1 or 2, **characterized in that** the angled region (8) is angled about an angle of 90° or almost 90° relative to the key arm (1, 2), wherein the angled region (8) is preferably manufactured by bending the end of the key arm (1, 2).

4. Switch cabinet key (100) according to any one of Claims 1 to 3, **characterized in that** at least one key arm (1, 2) is made from a bent sheet metal part.

5. Switch cabinet key (100) according to any one of Claims 1 to 4, **characterized in that** an opening (26), in particular a slot-shaped opening is arranged in or on the angled region (8) in the key arm (1, 2).

6. Switch cabinet key (100) according to any one of Claims 1 to 5, **characterized in that** at least sections of each key arm (1, 2) are of flat construction, and that in the transport position the narrow sides (12) of the flat key arms (1, 2) form at least one flat or almost flat side surface (13) of the key (100), preferably two flat or almost flat side surfaces (13) of the key (100), in sections thereof, in particular in a section between the articulated joint seating (15) and the key element (9).

7. Switch cabinet key (100) according to any one of Claims 1 to 6, wherein a third key arm (3) is provided, which is connected to the first and second key arms (1, 2) rotatably about the key axis of rotation via an articulated joint (7), **characterized in that** the third key arm (3) is shorter than the second key arm (2), and that the key element (9) of the third key arm (3) is arranged in an angled region (8) of the third key arm (3), wherein the angled regions (8) of the second key arm (2) and the third key arm (3) are arranged closely adjacent to one another in the transport position, wherein in particular further key arms (4, 5) are provided, the fourth key arm (4) being shorter than the third, and the fifth key arm (5) being shorter than the fourth, and the n-th key arm being shorter than the (n-1)-th key arm, where n is a natural number greater than 5.

8. Switch cabinet key (100) according to any one of Claims 1 to 7, **characterized in that** at least one key element (9) comprises at least one recess (10) which is triangular, quadrangular or polygonal, so that a locking device with triangular or square form can be actuated with the key element (9), and/or at least one key element (9) is formed as a stepped key element (27), and/or at least one key element (9) comprises a can and/or bottle opener (28).

9. Switch cabinet key (100) according to claim 8, **characterized in that**
the geometry of the recess (10) is formed by a first square and a second square rotated about an angle of 45° relative to the first square and arranged above it, which second square is larger or smaller than the first square, or
the geometry of the recess (10) is formed by a first square and a triangle, in particular an equilateral triangle, arranged above the first square, or
the geometry of the recess (10) is formed by a first triangled, in particular an equilateral triangle, and a second triangle rotated about an angle of 60° relative to the first triangle, wherein the second triangle is larger or smaller than the first triangle.

10. Switch cabinet key (100) according to any one of Claims 1 to 9, **characterized in that** an angular, in particular hexagonal opening (24) is arranged in the region between the articulated joint seating (15) and the key element (9) in each or almost every key arm (1, 2, 3, 4), wherein in the transport position the openings (24) in the first and each further key arm (2, 3, 4) are in alignment which is orientated parallel to the axis of rotation of the articulated joint (7), and that the aligned openings (24) of the key arms (1, 2, 3, 4, 5) form a bit holder (23) in the transport position.

11. Switch cabinet key (100) according to any one of Claims 1 to 10, **characterized in that** at least one stop means (18) is provided on one or more key arms (2, 3, 4, 5), and determines the pivot angle of at least one key arm (2, 3, 4, 5) relative to another key arm (1, 2, 3, 4, 5), in particular so that a maximum pivot angle of 110° or almost 110° is provided, preferably 90° or almost 90°.

12. Switch cabinet key (100) according to any one of Claims 1 to 11, **characterized by** at least one additional key element (20), which is arranged on one of the key arms (1, 2, 3, 4, 5) in such a way that the additional key element (20) is arranged on the key side (13) when the key arms (1, 2, 3, 4, 5) are in the transport position.

13. Method for producing a switch cabinet key (100) according to any one of Claims 1 to 12, **characterized in that** the key arms (1, 2, 3, 4, 5) are cut or punched out of a metal sheet, and that the angled region (8) of a key arm (2, 3, 4, 5) is formed by bending the end of the key arm (2, 3, 4, 5).

14. Method according to Claim 13, **characterized in that** an opening (26), in particular a slot-shaped opening, is created in the key arm (2, 3, 4, 5) in or on or immediately adjacent to the angled region (8) before the key arm (2, 3, 4, 5) is bent, so that the portion of the material of the key arm (2, 3, 4, 5) to be bent is effectively reduced.

## Revendications

1. Clé pour armoires électriques (100) avec plusieurs éléments de clé (9) pour l'ouverture/fermeture de dispositifs de fermeture connus en soi et/ou pour l'actionnement de moyens de fixation connus en soi, comprenant un premier bras de clé (1) et un deuxième bras de clé (2) relié mobile en rotation au premier bras de clé (1) autour d'un axe de rotation de clé au moyen d'une liaison à articulation (7),
sachant que l'axe de rotation de bras de clé et la direction de l'extension longitudinale des bras de clé (1, 2) passent perpendiculairement ou sous un angle de bras de clé l'un par rapport à l'autre,
sachant que chaque bras de clé (1, 2) comporte à la première extrémité un logement liaison - articulation (15) définissant l'axe de rotation et à l'extrémité opposée un élément de clé (9) pour actionner un dispositif de fermeture ou un moyen de fixation, et
sachant que les bras de clé (1, 2) sont étroitement voisins l'un de l'autre dans une position de transport et constituent un angle entre le premier et le deuxième bras de clé (1, 2) dans une position de manutention,
**caractérisé en ce que** l'élément de clé (9) du premier et/ou du deuxième bras de clé (1, 2) est disposé dans une zone coudée (8) du bras de clé respectif (1, 2).

2. Clé pour armoires électriques (100) selon la revendication 1, **caractérisée en ce que** l'élément de clé (9) du deuxième bras de clé (2) est disposé dans une zone coudée (8) du deuxième bras de clé (2), et **en ce que** l'élément de clé du premier bras de clé (1) est formé sans zone coudée en tant qu'élément en forme de U (16) disposé en extrémité avec des branches stables, en particulier formées à plat, sachant que l'élément de clé en forme de U (16) du premier bras de clé (1) est adapté pour actionner un dispositif de fermeture à double panneton connu en soi.

3. Clé pour armoires électriques (100) selon la revendication 1 ou 2, **caractérisée en ce que** la zone coudée (8) est coudée d'un angle de 90° ou de presque 90° par rapport au bras de clé (1, 2), sachant que la zone coudée (8) est fabriquée de préférence par cintrage d'extrémité du bras de clé (1, 2).

4. Clé pour armoires électriques (100) selon l'une quelconque des revendications 1 à 3, **caractérisée en ce qu'**au moins un bras de clé (1, 2) est fabriqué à partir d'une pièce cintrée de tôle.

5. Clé pour armoires électriques (100) selon l'une quelconque des revendications 1 à 4, **caractérisée en ce qu'**une ouverture (26), en particulier en forme de fente, est disposée dans le bras de clé (1, 2) dans ou sur la zone coudée (8).

6. Clé pour armoires électriques (100) selon l'une quelconque des revendication 1 à 5, **caractérisée en ce que** chaque bras de clé (1, 2) est formé à plat au moins par endroits et **en ce que** dans la position de transport, les côtés étroits (12) des bras de clé plats (1, 2) forment par endroits, en particulier dans une section entre le logement articulation-fixation (15) et l'élément de clé (9), au moins une surface latérale plane ou presque plane (13) de la clé (100), de préférence deux surfaces latérales planes ou presque planes (13) de la clé (100).

7. Clé pour armoires électriques (100) selon l'une quelconque des revendications 1 à 6, sachant qu'un troisième bras de clé (3) est prévu, qui est relié mobile en rotation au moyen d'une liaison à articulation (7) autour de l'axe de rotation de clé au premier et au deuxième bras de clé (1, 2), **caractérisée en ce que** le troisième bras de clé (3) est plus court que le deuxième bras de clé (2) et **en ce que** l'élément de clé (9) du troisième bras de clé (3) est disposé dans une zone coudée (8) du troisième bras de clé (3), sachant que les zones coudées (8) du deuxième bras de clé (2) et du troisième bras de clé (3) sont disposées étroitement voisines l'une de l'autre dans la position de transport, sachant en particulier que d'autres bras de clé (4, 5) sont prévus, sachant que le quatrième bras de clé (4) est plus court que le troisième, et le cinquième bras de clé (5) est plus court que le quatrième, et le n-ième bras de clé est plus court que le n-1 ième bras de clé, sachant que 'n' est un nombre naturel plus grand que 5.

8. Clé pour armoires électriques (100) selon l'une quelconque des revendications 1 à 7, **caractérisée en ce qu'**au moins un élément de clé (9) comprend au moins un évidement (10), qui est formé de façon triangulaire, rectangulaire ou polygonale de telle manière qu'avec l'élément de clé (9), un dispositif de fermeture avec un triangle ou un carré peut être actionné, et/ou **en ce qu'**au moins un élément de clé (9) est formé sous la forme d'un élément de clé étagé (27), et/ou **en ce qu'**au moins un élément de clé (9) comprend un ouvre-boîte et/ou ouvre-bouteille (28).

9. Clé pour armoires électriques (100) selon la revendication 8, **caractérisée en ce que**
la géométrie de l'évidement (10) est formée par un premier carré et un deuxième carré tourné d'un angle de 45° par rapport au premier carré et disposé sur le premier carré, lequel est plus grand ou plus petit que le premier carré, ou
**en ce que** la géométrie de l'évidement (10) est formée par un premier carré et un triangle en particulier équilatéral, disposé sur le premier carré, ou
**en ce que** la géométrie de l'évidement (10) est formée par un premier triangle, en particulier équilatéral et un deuxième triangle tourné d'un angle de 60° par rapport au premier triangle, sachant que le deuxième triangle est plus grand ou plus petit que le premier triangle.

10. Clé pour armoires électriques (100) selon l'une quelconque des revendications 1 à 9, **caractérisée en ce que** dans chaque ou presque chaque bras de clé (1, 2, 3, 4) est disposée une ouverture (24) polygonale, en particulier hexagonale dans la zone située entre le logement articulation-fixation (15) et l'élément de clé (9), sachant que les ouvertures (24) du premier et de chaque autre bras de clé (2, 3, 4) sont alignées dans la position de transport, laquelle est orientée parallèlement à l'axe de rotation de la fixation-articulation (7) et **en ce que** les ouvertures (24) alignées des bras de clé (1, 2, 3, 4, 5) forment un logement de panneton (23) dans la position de transport.

11. Clé pour armoires électriques (100) selon l'une quelconque des revendications 1 à 10, **caractérisée en ce qu'**au moins un moyen de butée (18) est prévu sur un ou plusieurs bras de clé (2, 3, 4, 5) lequel limite l'angle de pivotement d'au moins un bras de clé (2, 3, 4, 5) par rapport à un autre bras de clé (1, 2, 3, 4, 5) en particulier de telle manière qu'un angle de pivotement maximal de 110° ou de presque 110° est prévu, de préférence 90° ou presque 90°.

12. Clé pour armoires électriques (100) selon l'une quelconque des revendications 1 à 11, **caractérisée par** au moins un élément de clé supplémentaire (20), lequel est disposé sur un des bras de clé (1, 2, 3, 4, 5) de telle sorte que l'élément de clé supplémentaire (20) est disposé sur le côté de clé (13) dans la position de transport des bras de clé (1, 2, 3, 4, 5).

13. Procédé de fabrication d'une clé pour armoires électriques (100) selon l'une quelconque des revendications 1 à 12, **caractérisé en ce que** les bras de clé (1, 2, 3, 4, 5) sont découpés ou matricés à partir d'une tôle, et **en ce que** la zone coudée (8) d'un bras de clé (2, 3, 4, 5) est formée par un cintrage d'extrémité du bras de clé (2, 3, 4, 5).

14. Procédé selon la revendication 13, **caractérisé en ce qu'**une ouverture (26), en particulier en forme de fente, est disposée dans le bras de clé (2, 3, 4, 5) avant le cintrage du bras de clé (2, 3, 4, 5) dans ou sur ou directement près de la zone coudée (8) de telle sorte que la partie du matériau à cintrer du bras de clé (2, 3, 4, 5) est vraiment réduite.
